# EUROPÄISCHE PATENTSCHRIFT

(11) **EP 2 480 761 B1**
(45) Veröffentlichungstag und Bekanntmachung des Hinweises auf die Patenterteilung: **29.04.2015**
(21) Anmeldenummer: 10766233.0
(22) Anmeldetag: 30.08.2010
(51) Int. Cl.: F01B 3/10

(54) **GASEXPANSIONSMOTOR**
GAS EXPANSION MOTOR
MOTEUR À EXPANSION DE GAZ

(30) Priorität: 24.09.2009 DE 102009044930
(43) Veröffentlichungstag der Anmeldung: 01.08.2012
(73) Patentinhaber: Beck, Ernst, 71566 Althütte (DE)
(72) Erfinder: Beck, Ernst, 71566 Althütte (DE)
(74) Vertreter: Kohler Schmid Möbus Patentanwälte
(86) Internationale Anmeldenummer: PCT/DE2010/050063
(87) Internationale Veröffentlichungsnummer: WO 2011/035778

(56) Entgegenhaltungen:
- EP-A1- 0 349 723
- EP-A2- 0 260 935
- CN-A- 101 050 777
- DE-A1- 1 906 171
- GB-A- 276 072
- GB-A- 513 999
- US-A- 671 394
- US-A- 960 063
- US-A- 3 759 629
- US-A- 4 869 212
- US-A1- 2003 205 211
- US-A1- 2008 302 343

## Beschreibung

Die vorliegende Erfindung betrifft einen Druckluftmotor umfassend eine Druckluftquelle, mindestens zwei Kolbenzylinderanordnungen mit jeweils einem Zylinder und einem darin verschiebbar geführten Kolben, wobei die Kolben zumindest teilweise gegenläufig miteinander bewegungsgekoppelt sind und wobei jede Kolbenzylinderanordnung ein ansteuerbares Einlassventil, das den Arbeitsraum des Zylinders mit der Druckgasquelle verbindet, ein ansteuerbares Auslassventil, das den Arbeitsraum mit der Umgebung verbindet, und ein in Richtung auf den Arbeitsraum öffnendes Rückschlagventil aufweist, das bei einem im Arbeitsraum gegenüber dem Umgebungsdruck herrschenden Unterdruck öffnet und den Arbeitsraum mit der Umgebung verbindet, eine Steuerung, die das Einlassventil und das Auslassventil in Abhängigkeit von der Kolbenposition ansteuert, und eine von den Kolben angetriebene Antriebsachse.

Ein derartiger Druckluftmotor ist beispielsweise durch US 671,394 A bekannt geworden.

Bei diesem bekannten Druckluftmotor sind die Einlassventile mechanisch gesteuert und als Schlotterventile ausgebildet, die bei einem im Arbeitsraum gegenüber dem Umgebungsdruck herrschenden Unterdruck den Arbeitsraum mit der Umgebung verbinden.

Es ist die Aufgabe der vorliegenden Erfindung, einen Druckluftmotor mit möglichst hohem Wirkungsgrad bereitzustellen.

Diese Aufgabe wird erfindungsgemäß dadurch gelöst, dass die Einlass- und Auslassventile elektronisch ansteuerbar sind und die Steuerung zum elektronischen Ansteuern der Einlass- und Auslassventile ausgebildet ist und dass im oder am Zylinder, insbesondere im Zylinderkopfdeckel, eine Heizung zum Erwärmen des Arbeitsraumes vorgesehen ist.

Durch die aufgeheizte Druckluft im Arbeitsraum werden Volumen und Druck der Druckluft wesentlich größer, und es kann mehr Arbeit bei weniger Luft geleistet werden, so dass der Wirkungsgrad des Druckluftmotors weiter erhöht wird.

Bei besonders bevorzugten Ausführungsformen der Erfindung sind das Einlassventil und/oder das Auslassventil im Zylinderkopfdeckel des Zylinders angeordnet.

Bei einer weiteren Ausführungsform der Erfindung ist außerdem ein Druckspeicher vorgesehen, der über ein in Richtung fort aus dem Arbeitsraum öffnendes Rückschlagventil mit dem Arbeitsraum verbunden ist. Bei abgeschalteter Druckluftzufuhr kann der Druckluftmotor so ohne Umbau als Kompressor betrieben werden, indem bei entsprechender Ansteuerung der Ein- und Auslassventile der im Arbeitsraum herrschende Überdruck durch das Überdruckventil in den Druckspeicher gefördert wird. Vorteilhafterweise ist auch dieses Rückschlagventil im Zylinderkopfdeckel des Zylinders angeordnet.

Weitere Vorteile und vorteilhafte Ausgestaltungen des Gegenstands der Erfindung sind der Beschreibung, der Zeichnung und den Ansprüchen entnehmbar. Ebenso können die vorstehend genannten und die noch weiter aufgeführten Merkmale je für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

Es zeigen:
- Fign. 1, 2: den erfindungsgemäßes Druckluftmotor mit zwei gegenläufig gekoppelten Kolben jeweils in ihrer einen Totpunktlage (Fig. 1) und in ihrer anderen Totpunktlage (Fig. 2).

Der in **Fign. 1** **und** **2** gezeigte Druckluftmotor **1** weist eine Druckluftquelle (z.B. Druckluftflasche) **2** und zwei Kolbenzylinderanordnungen **3** mit jeweils einem Zylinder **4** und einem darin verschiebbar geführten Kolben **5** auf. Die beiden Kolben 5 treiben jeweils über eine Pleuelstange **6** eine drehbar gelagerte Taumelscheibe **7** an und sind über die Taumelscheibe 7 gegenläufig miteinander bewegungsgekoppelt.

Die beiden Kolbenzylinderanordnungen 3 sind identisch aufgebaut und umfassen jeweils:
- ein elektronisch ansteuerbares Einlassventil **8,** das den Zylinder- oder Arbeitsraum **9** des Zylinders 4 mit der Druckluftquelle 2 verbindet;
- ein elektronisch ansteuerbares Auslassventil **10,** das den Arbeitsraum 9 mit der Umgebung, also mit der Atmosphäre, verbindet,
- ein in Richtung auf den Arbeitsraum 9 öffnendes Rückschlag- bzw. Saugventil **11,** das bei einem im Arbeitsraum 9 gegenüber dem Atmosphärendruck herrschenden Unterdruck öffnet und den Arbeitsraum 9 mit der Atmosphäre verbindet; und
- ein elektronisches Steuergerät **12,** welches auf den oberen bzw. unteren Totpunkt der Kolben 5 justiert ist und die Ein- und Auslassventile 8, 10 in Abhängigkeit von der Kolbenposition elektronisch ansteuert.

Wie in den Figuren gezeigt, sind die Ein- und Auslassventile 8, 10 außerhalb des Zylinders 4 angeordnet. Alternativ können das Einlassventil 8 und/oder das Auslassventil 10 auch am Zylinder 4 und insbesondere im Zylinderkopfdeckel 13 des Zylinders 4 angeordnet sein. Die Einlass- und Auslassventile 8, 10 sind vorzugsweise 2/2-Wege-Magnetventife.

Wie in den Figuren gezeigt, ist das Saugventil 11 in der Kolbenfläche des Kolbens 5 angeordnet und verbindet so den Arbeitsraum 9 mit dem zur Atmosphäre hin offenen, rückwärtigen Zylinderraum. Alternativ kann das Saugventil 11 ebenfalls im Zylinderkopfdeckel 13 angeordnet sein.

Im Zylinder 4 und auch im Zylinderkopfdeckel 13, in der die vom Einlassventil 10 zum Arbeitsraum 9 führende Druckluftleitung 14 verläuft, ist eine Heizung 15 zum Erwärmen des Arbeitsraumes 9 vorgesehen, um die Druckluft im Arbeitsraum 9 aufzuheizen. Dadurch werden Volumen und Druck der Druckluft wesentlich größer, und es kann mehr Arbeit bei weniger Luft geleistet werden, so dass der Wirkungsgrad des Druckluftmotors weiter erhöht wird. Außerdem ist der gesamte Zylinder 4 von einer Wärmeisolierung **16** umgeben, um Wärmeverluste zu vermeiden. Sofern keine Heizung und Wärmeisolierung vorgesehen sind, kann der Zylinder 4 alternativ mit Rippen (nicht gezeigt) versehen sein, um die bei der Expansion der Druckluft erzeugte Kälte an die Umgebung abzuführen.

Außerdem kann noch ein Druckspeicher (Kompressionsraum) **17** vorgesehen sein, der über ein aus dem Arbeitsraum 9 bei einem Überdruck selbsttätig öffnendes Rückschlag- bzw. Überdruckventil **18** an den Arbeitsraum 9 angeschlossen ist. Wie in den Figuren gezeigt, ist, ist dieses Überdruckventil 18 außerhalb des Zylinders 4 angeordnet, kann jedoch alternativ auch am Zylinder 4 und insbesondere im Zylinderkopfdeckel 13 angeordnet sein.

Der Arbeitsablauf des Druckluftmotors 1 wird im Folgenden anhand der in den Figuren linken Kolbenzylinderanordnung 3 beschrieben. Der Arbeitsablauf der rechten Kolbenzylinderanordnung 3 ist analog, aber gegenläufig versetzt.

In dem in Fig. 1 gezeigten oberen Totpunkt des linken Kolbens 5 wird das Einlassventil 8 vom Steuergerät 12 durch einen kurzen elektronischen Impuls angesteuert und öffnet kurzzeitig, damit die unter Hochdruck stehende Druckluft in den Arbeitsraum (Expansionsraum) 9 des Zylinders einströmt. Nach Schließen des Einlassventils 8 expandiert die Druckluft bis zum Expansionsendpunkt, aber höchstens bis zum Atmosphärendruck, und verschiebt dadurch den Kolben 5 nach unten. Gleichzeitig kühlt sich die Druckluft bei ihrer Expansion ab. Der Kolben 5 versetzt über die Taumelscheibe 7 die Antriebsachse **19** zusammen mit einem Schwungrad **20** in Rotation. Wenn sich der im Arbeitsraum 9 herrschende Druck auf Atmosphärendruck entspannt hat, bevor der untere Totpunkt erreicht ist, würde die Bewegung des Kolbens 5 augenblicklich gestoppt werden und der Druckluftmotor 1 anhalten. Um dies zu verhindern, ist das Saugventil 11 vorgesehen, das bei einem im Arbeitsraum 9 herrschenden Unterdruck öffnet und so den Arbeitsraum 9 bis zum Erreichen des unteren Totpunkts auf Atmosphärendruck hält, wodurch ein Stoppen des Kolbens 5 verhindert wird.

In dem in Fig. 2 gezeigten unteren Totpunkt des linken Kolbens 5 wird das Auslassventil 10 vom Steuergerät 12 angesteuert und öffnet bis zum Erreichen des oberen Totpunkts, so dass die im Arbeitsraum 9 vorhandene Luft durch das Auslassventil 10 entweichen kann. Bevorzugt schließt das Auslassventil 10 kurz vor dem oberen Totpunkt, damit der Kolben 5 durch das verbleibende Luftpolster im Arbeitsraum 9 abgebremst wird. Die Rückstellbewegung (Rückstellphase) des linken Kolbens 5 vom unteren zum oberen Totpunkt wird im Betrieb durch den rechten Kolben 5 bewirkt, der sich aufgrund seiner Gegenläufigkeit in seiner Expansionsphase befindet. in der Rückstellphase werden die Kolben 5 außerdem vom Schwungrad 18 weiter angetrieben und können so im Betrieb problemlos ihre Totpunkte überwinden.

Durch die Heizung 15 wird die im Arbeitsraum 9 befindliche bzw. zugeführte Druckluft erwärmt, wodurch Druck und Volumen der Druckluft erhöht werden. Folglich wird die Arbeitsleistung gesteigert und weniger Druckluft benötigt und somit der Wirkungsgrad des Druckluftmotors 1 weiter erhöht.

Ist die Druckluftzufuhr abgeschaltet, schaltet das Steuergerät 12 um, und der Druckluftmotor 1 wird ohne Umbau als Kompressor betrieben, der den im Arbeitsraum 9 herrschenden Überdruck durch das Überdruckventil 18 in den Druckspeicher 17 fördert. In diesem Fall wird durch das Saugventil 11 kalte Umgebungsluft in den Arbeitsraum 9 zur Kühlung des Kompressors eingelassen, wodurch sich der Wirkungsgrad des Kompressors erhöht.

Statt der gezeigten Taumelscheibe können die beiden Kolben 5 auch durch jeden anderen bekannten Kopplungsmechanismus (z.B. Kurbelwelle) miteinander und mit der Antriebsachse 19 verbunden sein.

## Patentansprüche

1. Druckluftmotor (1) umfassend:
eine Druckluftquelle (2),
mindestens zwei Kolbenzylinderanordnungen (3) mit jeweils einem Zylinder (4) und einem darin verschiebbar geführten Kolben (5), wobei die Kolben (5) zumindest teilweise gegenläufig miteinander bewegungsgekoppelt sind und wobei jede Kolbenzylinderanordnung (3) ein ansteuerbares Einlassventil (8), das den Arbeitsraum (9) des Zylinders (4) mit der Druckgasquelle (2) verbindet, ein ansteuerbares Auslassventil (10), das den Arbeitsraum (9) mit der Umgebung verbindet, und ein in Richtung auf den Arbeitsraum (9) öffnendes Rückschlagventil (11) aufweist, das bei einem im Arbeitsraum (9) gegenüber dem Umgebungsdruck herrschenden Unterdruck öffnet und den Arbeitsraum (9) mit der Umgebung verbindet,
eine Steuerung (12), die das Einlassventil (8) und das Auslassventil (10) in Abhängigkeit von der Kolbenposition ansteuert, und
eine von den Kolben (5) angetriebene Antriebsachse (19),
**dadurch gekennzeichnet,**
**dass** die Einlass- und Auslassventile (8, 10) elektronisch ansteuerbar sind und die Steuerung (12) zum elektronischen Ansteuern der Einlass- und Auslassventile (8, 10) ausgebildet ist, und
**dass** im oder am Zylinder (4), insbesondere im Zylinderkopfdeckel (13), eine Heizung (15) zum Erwärmen des Arbeitsraumes (9) vorgesehen ist.

2. Druckluftmotor nach Anspruch 1, **dadurch gekennzeichnet, dass** das Einlassventil (8) im Zylinderkopfdeckel (13) des Zylinders (4) angeordnet ist.

3. Druckluftmotor nach einem der vorhergehenden Ansprüche, **dadurch gekennzeichnet, dass** das Auslassventil (10) im Zylinderkopfdeckel (13) des Zylinders (4) angeordnet ist.

4. Druckluftmotor nach einem der vorhergehenden Ansprüche, **dadurch gekennzeichnet, dass** das Rückschlagventil (11) im Kolben (5) oder im Zylinder (4), insbesondere im Zylinderkopfdeckel (13) des Zylinders (4), angeordnet ist.

5. Druckluftmotor nach einem der vorhergehenden Ansprüche, **gekennzeichnet durch** einen Druckspeicher (17), der über ein in Richtung fort aus dem Arbeitsraum (9) öffnendes Rückschlagventil (18) mit dem Arbeitsraum (9) verbunden ist.

6. Druckluftmotor nach Anspruch 5, **dadurch gekennzeichnet, dass** das Rückschlagventil (18) im Zylinderkopfdeckel (13) des Zylinders (4) angeordnet ist.

## Claims

1. Compressed air motor (1) comprising:
a compressed air source (2),
at least two piston cylinder arrangements (3) each comprising one cylinder (4) and one piston (5) that is displaceably guided therein, wherein the pistons (5) are motionally coupled to each other at least in part in opposite directions and
wherein each piston cylinder arrangement (3) comprises a controllable inlet valve (8) that connects the working chamber (9) of the cylinder (4) with the compressed gas source (2), a controllable outlet valve (10) that connects the working chamber (9) with the ambient air, and a check valve (11) that opens towards the working chamber (9) and opens when the pressure in the working chamber (9) is lower than the ambient pressure and connects the working chamber (9) with the ambient air,
a control (12) that controls the inlet valve (8) and the outlet valve (10) in dependence on the piston position, and
a drive axle (19) that is driven by the piston (5),
**characterized in that**
the inlet and outlet valves (8, 10) can be electronically controlled and the control (12) is designed for electronic control of the inlet and outlet valves (8, 10), and a heating (15) is provided in or on the cylinder (4), in particular in the cylinder head cover (13), for heating the working chamber (9).

2. Compressed air motor according to claim 1, **characterized in that** the inlet valve (8) is arranged in the cylinder head cover (13) of the cylinder (4).

3. Compressed air motor according to any one of the preceding claims, **characterized in that** the outlet valve (10) is arranged in the cylinder head cover (13) of the cylinder (4).

4. Compressed air motor according to any one of the preceding claims, **characterized in that** the check valve (11) is arranged in the piston (5) or in the cylinder (4), in particular in the cylinder head cover (13) of the cylinder (4).

5. Compressed air motor according to any one of the preceding claims, **characterized by** a pressure storage (17) that is connected with the working chamber (9) via a check valve (18) that opens in a direction away from the working chamber (9).

6. Compressed air motor according to claim 5, **characterized in that** the check valve (18) is arranged in the cylinder head cover (13) of the cylinder (4).

## Revendications

1. Moteur à air comprimé (1), comprenant :
une source d'air comprimé (2),
au moins deux ensembles piston-cylindre (3) comportant chacun un cylindre (4) et un piston (5) coulissant dans ce dernier, les pistons (5) étant accouplés de manière à effectuer des mouvements au moins partiellement opposés, chaque ensemble piston-cylindre (3) présentant une soupape d'admission (8) commandable qui relie la chambre de travail (9) du cylindre (4) à la source de gaz comprimé (2), une soupape d'échappement (10) commandable qui relie la chambre de travail (9) au milieu environnant et un clapet antiretour (11) s'ouvrant en direction de la chambre de travail (9), qui s'ouvre lorsqu'il règne dans la chambre de travail (9) une dépression par rapport à la pression environnante et relie la chambre de travail (9) au milieu environnant,
une commande (12) qui commande la soupape d'admission (8) et la soupape d'échappement (10) en fonction de la position du piston, et
un axe d'entraînement (19) entraîné par le piston (5),
**caractérisé en ce**
**que** les soupapes d'admission et d'échappement (8, 10) sont commandables électroniquement et la commande (12) est conçue pour la commande électronique des soupapes d'admission et d'échappement (8, 10) et
**qu'**un chauffage (15) pour chauffer la chambre de travail (9) est prévu dans ou sur le cylindre (4), en particulier dans le couvercle de tête de cylindre (13).

2. Moteur à air comprimé selon la revendication 1, **caractérisé en ce que** la soupape d'admission (8) est disposée dans le couvercle de tête de cylindre (13) du cylindre (4).

3. Moteur à air comprimé selon l'une des revendications précédentes, **caractérisé en ce que** la soupape d'échappement (10) est disposée dans le couvercle de tête de cylindre (13) du cylindre (4).

4. Moteur à air comprimé selon l'une des revendications précédentes, **caractérisé en ce que** le clapet antiretour (1) est disposé dans le piston (5) ou dans le cylindre (4), en particulier dans le couvercle de tête de cylindre (13) du cylindre (4).

5. Moteur à air comprimé selon l'une des revendications précédentes, **caractérisé par** un accumulateur de pression (17) qui est relié à la chambre de travail (9) par l'intermédiaire d'un clapet antiretour (18) s'ouvrant dans la direction éloignée de la chambre de travail (9).

6. Moteur à air comprimé selon la revendication 5, **caractérisé en ce que** le clapet antiretour (18) est disposé dans le couvercle de tête de cylindre (13) du cylindre (4).
